# EUROPÄISCHE PATENTSCHRIFT

(11) **EP 2 599 724 B1**
(45) Veröffentlichungstag und Bekanntmachung des Hinweises auf die Patenterteilung: **01.06.2016**
(21) Anmeldenummer: 12007844.9
(22) Anmeldetag: 21.11.2012
(51) Int. Cl.: B65D 5/54, B65D 5/10

(54) **Faltschachtel für stäbchenförmige Tiefkühlkost oder andere Tiefkühlkost**
Folding box for rod-like deep-frozen food or other deep-frozen foods
Boîte pliante pour surgelés en bâtonnets ou autres surgelés

(30) Priorität: 03.12.2011 DE 202011108709 U
(43) Veröffentlichungstag der Anmeldung: 05.06.2013
(73) Patentinhaber: A&R Carton GmbH, 65830 Kriftel (DE)
(72) Erfinder: Schulze, Elimar, 28844 Weyhe (DE)
(74) Vertreter: Hauck Patentanwaltspartnerschaft mbB

(56) Entgegenhaltungen:
- US-A- 3 064 874
- US-A- 3 132 793
- US-A1- 2005 011 941

## Beschreibung

Die Erfindung bezieht sich auf eine Faltschachtel für stäbchenförmige Tiefkühlkost oder andere Tiefkühlkost aus einem Karton mit einer Schicht aus einem Polyolefin an der Innenseite, gemäß dem Oberbegriff des Anspruchs 1.

Erfindungsgemäße Faltschachteln werden für Fischstäbchen, Gemüsestäbchen oder andere stäbchenförmige Tiefkühlkost, Gemüse oder andere Tiefkühlkost verwendet. Aufgrund dieses Einsatzzweckes kommen lebensmittel verträgliche Materialien zum Einsatz. Als Ausgangsmaterial verwendet man grundsätzlich einen Primärfaserkarton (auch "Frischfaserkarton" genannt), da ein Sekundärfaserkarton (auch "Recycling-Karton" genannt) aus Hygienegründen problematisch ist. Der Primärfaserkarton ist an der Innenseite mit Polyethylen beschichtet, damit sich das Material nicht mit Fett bzw. Flüssigkeit vollsaugt. Die Schicht aus Polyethylen wird auf den Karton aufextrudiert.

Bekannte Faltschachteln für Tiefkühlkost sind öffenbar, indem mindestens eine Klebeverbindung zwischen benachbarten Wänden der Faltschachtel aufgebrochen wird. Bekannt sind auch schon Faltschachteln für Tiefkühlkost mit einem durch eine Perforation begrenzten Aufreißstreifen, die durch Heraustrennen des Aufreißstreifens entlang der Perforation öffenbar sind. Ein Wiederverschließen nach Entnahme von Tiefkühlkost ist nicht möglich, was die Handhabung der Faltschachtel und die Lagerung restlicher Tiefkühlkost erschwert. Dies ist besonders bei Vorratspackungen nachteilig, die für mehrere Mahlzeiten bemessen sind. Beispielsweise gibt es Faltschachteln für Fischstäbchen, die 1x15, 2x10 oder 2x16 Fisehstäbchen aufnehmen können und regelmäßig für eine Mahlzeit nur teilweise verbraucht werden.

Die DE 20 2009 009 934 U1 beschreibt eine Faltschachtel für Tiefkühlkost aus Primärfaserkarton mit einer Beschichtung aus Polyolefin, einem Aufreißstreifen und einem entlang des Aufreißstreifens mit der Beschichtung aus Polyolefin verbundenen Verstärkungsstreifen. In einer länglichen Vertiefung entlang der Innenseite des Aufreißstreifens ist ein Verstärkungsstreifen angeordnet. Der Aufreißstreifen läuft vollständig über die Wände um, sodass die Faltschachtel in zwei Teile trennbar ist. Mindestens zwei einander gegenüberliegende Wände weisen angrenzend an den Aufreißstreifen jeweils in der Mitte eine Faltlinie auf. Der Aufreißstreifen ist aufgrund des Verstärkungsstreifens leicht zu öffnen. Nach Auftrennen der Faltschachtel in zwei Teile kann der größere Teil als Behältnis für restliche Ticfkühlkost und der kleinere Teil als Kappe genutzt werden, die zum Wiederverschließen des größeren Teils dient. Die Faltlinien ermöglichen es, die Faltschachtel an dem geöffneten Ende etwas zusammenzudrücken, sodass die abgetrennte Kappe leichter aufgesetzt werden kann.

Die bekannten Faltschachteln für Fischstäbchen haben den Nachteil, dass beim Öffnen nur eine schmale Öffnung an der Stirnseite freigelegt wird. Dies erschwert die Entnahme von Fischstäbchen, insbesondere wenn die Verpackung vollständig gefüllt ist oder die oberste Lage Fischstäbchen entnommen ist.

Davon ausgehend liegt der Erfindung die Aufgabe zugrunde, eine handhabungsfreundlichere Faltschachtel für stäbchenförmige Tiefkühlkost oder andere Tiefkühlkost zur Verfügung zu stellen.

US 2005/011941 A1 beschreibt eine wiederverschließbare Faltschachtel, die eine Längsseitenwand aufweist, die aus einander zumindest teilweise überlappenden und in einem Verbindungsbereich miteinander verbundenen inneren und äußeren Längsseitenwandteilen besteht. Zwischen dem Verbindungsbereich der Längsseitenwandtcile und der Anlenkung des äußeren Längsseitenwandteils an die benachbarte Längsseitenwand erstreckt sich ein Aufreißstreifen in Längsrichtung in dem äußeren Längsseitenwandteil. Angrenzend an den Verschlusstreifen ist im äußeren Längsseitenwandteil eine trapezförmige Verriegelungslasche durch Stanzlinien begrenzt. Bei geöffneter Faltschachtel ist die Verriegelungslasche um eine Faltlinie nach innen schwenkbar. Vom Rand des oberen Längsseitenwandteils steht ein trapezförmiger Fortsatz vor, der mit einem in die Öffnung vorstehenden Randstreifen verbunden ist. Beim Verriegeln schnappt die Verriegelungslasche hinter den Fortsatz. Die Verriegelung ist nicht besonders sicher, weil der Fortsatz nur geringfügig über den inneren Längsseitenwandteil vorsteht. Ferner werden die Verriegelungselemente beim Öffnen deformiert, sodass eine erneute Verriegelung noch unsicherer ist. Zudem ist die Verriegelung nicht intuitiv, weil die Verriegelungselemente in der Verriegelungsstellung nicht sichtbar sind.

Die Aufgabe wird durch eine Faltschachtel mit den Merkmalen von Anspruch 1 gelöst. Vorteilhafte Ausgestaltungen der Faltschachtel sind in Unteransprüchen angegeben.

Die erfindungsgemäße Faltschachtel für stäbchenförmige Tiefkühlkost und andere Tiefkühlkost aus einem Karton mit einer Schicht aus einem Polyolefin an der Innenseite umfasst
- vier längsseitig aneinandergelenkte Längsseitenwände, wobei eine Längsseitenwand aus einander zumindest teilweise überlappenden und in einem Verbindungsbereich miteinander verbundenen inneren und äußeren Längsseitenwandteilen besteht,
- zwei Stirnseitenwände, die aus einander zumindest teilweise überlappenden Stirnseitenwandteilen gebildet sind, welche an Querseiten von Längsseitewänden angelenkt sind,
- wobei zwischen dem Verbindungsbereich der Längsseitenwandteile und der Anlenkung des äußeren Längsseitenwandteils an die benachbarte Längsseitenwand ein Aufreißstreifen in Längsrichtung in dem äußeren Längsseitenwandteil erstreckt ist und
- die aus einander zumindest teilweise überlappenden Längsseitenwandteilen gebildete Längsseitenwand zwischen der Anlenkung des äußeren Längsscitenwandteiles an die benachbarte Längsseitenwand und dem Aufreißstreifen Mittel zum Wiederverschließen dieser Längsseitenwand nach dem Heraustrennen des Aufreißstreifens aufweist, wobei
- die Mittel zum Wiederverschließen eine in Längsrichtung erstreckte Faltlinie in dem oberen Längsseitenwandteil zwischen dem Aufreißstreifen und der Anlenkung des äußeren Längsseitenwandteils an die benachbarte Längsseitenwand umfassen, Längsseteinwand umfassen, dadurch gekennzeichnet, dass
- diese Faltlinie mindestens eine Unterbrechnung aufweist und zwischen den Endpunkten der Faltlinic neben der Unterbrechung eine Schnittlinie erstreckt ist, die einen bezüglich der Faltlinie zur Anlenkung des äußeren Längsseitenwandteiles an die benachbarte Längsseitenwand hin vorstehenden Vorsprung begrenzt und
- die Mittel zum Wiederverschließen einer Ausstanzung den inneren Längsseitenwandteil umfassen, die sich zwischen den Endpunkten der Faltlinie im äußeren Längsseitenwandteil erstreckt.

Bei der erfindungsgemäßen Faltschachtel ist eine Längsseitenwand aus zwei einander überlappenden Längsseitenwandteilen gebildet. Im Überlappungsbereich ist der äußere Längsscitenwandteil außen und ist der innere Längsseitenwandteil innen angeordnet. Der äußere Längsseitenwandteil ist zwischen dem Verbindungsbereich zwischen den beiden Längsseitenwandteilen und seiner Anlenkung an eine benach barte Längsseitenwand mit einem Aufreißstreifen versehen, der in Längsrichtung verläuft, d.h. in der Richtung, in der sich die Anlenkungen zwischen den Längsseitenwandteilen erstreckt. Vorzugsweise erstreckt sich der Aufreißstreifen parallel zu diesen Anlenkungen. Der Aufreißstreifen ist vorzugsweise durch Schwächungslinien begrenzt, die das Heraustrennen erleichtern. Durch Heraustrennen des Aufreißstreifens ist ein Teil des äußeren Längsseitenwandteiles von dem Verbindungsbereich lösbar. Infolgedessen kann dieser Teil des Längsseitenwandteiles gemeinsam mit der daran angelenkten benachbarten Längsseitenwand weggeklappt und hierdurch eine weite Öffnung der Faltschachtel freigelegt werden. In Längsrichtung hat die Faltschachtel größere Abmessungen als in Querrichtung. Deshalb ist die Öffnung zwischen den Längsseiten durch Wegklappen einer Längsseitenwand größer als eine herkömmliche Öffnung zwischen den Querseiten durch Wegklappen einer Stimseitenwand. Zudem weist die Faltschachtel Mittel zum Wiederverschließen auf, die zwischen der Anlenkung des äußeren Längsseitenwandteiles an die benachbarte Längsseitenwand und dem Aufreißstreifen angeordnet sind. Mittels der Mittel zum Wiederverschließen ist die Faltschachtel wiederverschließbar, wenn der gelöste Teil des äußeren Längsseitenwandteiles und die daran gelenkte Längsseitenwand in ihre Ausgangslage zurückgeschwenkt werden.

Die erfindungsgemäße Faltschachtel erleichtert aufgrund ihrer weiten Öffnung zwischen zwei Längsseitenwänden die Entnahme von Fischstäbchen, Gemüsestäbchen und anderen stäbchenförmigen Tiefkühlprodukten sowie von anderer Tiefkühlkost. Zudem ermöglicht die Faltschachtel den Wiederverschluss, um restliche Tiefkühlkost aufzubewahren.

Gemäß einer Ausgestaltung ist der Verbindungsbereich durch den von der Anlenkung des äußeren Längsseitenwandteiles entfernten Rand des äußeren Längsseitenwandteiles und den Verstärkungsstreifen begrenzt. Gemäß einer weiteren Ausgestaltung ist der äußere Längsseitenwandteil im Verbindungsbereich vollflächig mit dem inneren Längsseitenwandteil verbunden. Gemäß einer anderen Ausgestaltung sind die Längsseitenwandteile in dem Verbindungsbereich mit Punkten und/oder entlang von Linien miteinander verbunden.

Gemäß einer bevorzugten Ausgestaltung sind die beiden Längsseitenwandteile gleich lang und/oder gleich breit. Bevorzugt sind die beiden Längsseitenwandteile deckungsgleich bzw. annähernd deckungsgleich ausgebildet. Dies ist insbesondere vorteilhaft für ein gleichmäßiges Druckbild auf den Außenseiten der Längsseitenwände. Die Faltschachtel ist nämlich regelmäßig außen bedruckt. Falls der äußere Längsseitenwandteil nur einen Teil der zugehörigen Längsseitenwand überdeckt, kann an den Rändern zu Passerfehlem kommen.

Die Mittel zum Wiederverschließen umfassen erfindungsgemäß eine in Längsrichtung erstreckte Faltlinie in dem äußeren Längsseitenwandteil zwischen dem Verstärkungsstreifen und der Anlenkung des äußeren Längsseitenwandteiles an die benachbarte Längsseitenwand, wobei diese Faltlinie mindestens eine Unterbrochung aufweist und zwischen den Enden der Faltlinie neben der Unterbrechung eine Schnittlinie erstreckt ist, die einen bezüglich der Faltlinie zur Anlenkung des äußeren Längsseitenwandteiles an die benachbarte Längsseitenwand hin vorstehenden Vorsprung begrenzt. Ferner umfassen die erfindungsgemäßen Mittel zum Wiederverschließen eine Ausstanzung im inneren Längsseitenwandteil, die sich zwischen den Endpunkten der Faltlinie im oberen Längsseitenwandteil erstreckt. Nach dem Zuklappon des gelösten Teils des äußeren Längsseitenwandteils und der daran angelenkten Längsseitenwand ist der Vorsprung in die Ausstanzung einsetzbar. Hierfür ist der von der Anlenkung entfernte Teil des äußeren Längsseitenwandteils etwas vom inneren Längsseitenwandteil wegschwenkbar, wodurch der Vorsprung auf die Ausstanzung ausgerichtet und in diese einsteckbar ist. Nach dem Einführen des Vorsprunges in die Ausstanzung wird der hochgeklappte Teil gegen den inneren Längsseitenwandteil zurückgesebwenkt und der Vorsprung ist in der Ausstanzung verriegelt.

Gemäß einer bevorzugten Ausgestaltung ist der Vorsprung bogenförmig und/oder ist die Ausstanzung spaltförmig. Hierdurch wird das Einführen des Vorsprunges in die Ausstanzung erleichtert.

Gemäß einer weiteren Ausgestaltung ist auf der Innenseite des Aufreißstreifens ein Verstärkungsstreifen auf den äußeren Längsseitenwandteil aufgebracht. Der Verstärkungsstreifen verhindert ein unbeabsichtigtes Reißen des Aufreißstreifens und erleichtert sein Heraustrennen. Zudem wird durch den Aufreißstreifen das Auftrennen der Schicht aus Polyolefin erleichtert und das Lösen von Kartonfasern vermieden. Gemäß einer weiteren Ausgestaltung ist der Verstärkungsstreifen in einer Vertiefung an der Innenseite des Aufreißstreifens angeordnet. Hierdurch wird die Lagerung flachliegender bzw. vorgeklebter Zuschnitte der Faltschachtel verbessert. Die Vorteile des Verstärkungsstreifens in einer Vertiefung sind in der DE 20 2009 009 934 U1 beschrieben.

Gemäß einer weiteren Ausgestaltung sind der äußere Längsseitenwandteil mit dem inneren Längsseitenwandteil zwischen den Mitteln zum Wiederverschließen in einem aus dem inneren Längsseitenwandteil heraustrennbaren Bereich miteinander verbunden. Der heraustrennbare Bereich des inneren Längsseitenwandteiles wird beim Aufklappen des gelösten Bereichs des äußeren Längsseitenwandteils nach dem Heraustrennen des Aufreißstreifens herausgetrennt. Durch Heraustrennen des heraustrennbaren Bereiches wird eine weitere Öffnung im inneren Längsseitenwandteil freigelegt, die die Entnahme von Tiefkühlkost zusätzlich erleichtert. Insbesondere können dichtgepackte, stäbchenförmige Tiefkühlprodukte aufgrund dieser Öffnung einfacher gegriffen werden.

Gemäß einer weiteren Ausgestaltung ist der heraustrennbare Bereich durch eine Schwächungslinie im unteren Seitenwandteil begrenzt. Gemäß einer weiteren Ausgestaltung geht der heraustrennbare Bereich von dem Rand des inneren Längsseitenwandteiles aus, der von der Anlenkung des inneren Längsseitenwandteiles an die benachbarte Längsseitenwand entfernt ist. Gemäß einer weiteren Ausgestaltung ist der heraustrennbare Bereich annähernd trapezförmig.

Gemäß einer weiteren Ausgestaltung weist die Längsseitenwand, an der der äußere Längsseitenwandteil angelenkt ist, an ihren Querseiten angelenkte Stirnseitenwandteile in Form von Staublaschen auf und/oder weist die der vorbezeichneten Längsseitenwand gegenüberliegende Längsseitenwand an die Querseiten angelenkte Stirnseitenwandteile in Form weiterer Staublaschen auf. Die Staublaschen erleichtern das Wiederverschließen der Verpackung, da sie leicht in die Öffnung zwischen gegenüberliegenden Längsseitenwänden einführbar sind, die durch das Öffnen der Faltschachtel freigelegt wird. Gemäß einer weiteren Ausgestaltung weisen hierfür die Staublaschen angrenzend an den Rand der Längsseitenwand, an den der äußere Längsseitenwandteil angelenkt ist, eine Anschrägung auf.

Gemäß einer weiteren Ausgestaltung sind an die Querseiten des inneren Längsseitenwandteils Stirnseitenwandteile angelenkt, die den Abstandsbereich zur gegenüberliegenden Längsseitenwand vollständig überbrücken und/oder sind an die Querseiten der gegenüberliegenden Längsseitenwand Stirnseitenwandteile angelenkt, die den Abstandsbereich zum inneren Längsseitenwandteil teilweise oder vollständig überbrücken. Durch diese Maßnahmen wird ein von Passerfehlern freies Druckbild auch an den Stirnseitenwänden begünstigt.

Gemäß einer weiteren Ausgestaltung sind die Stirnseitenwandteile, die an die Querseiten des inneren Längsseitenwandteils und der dieser gegenüberliegenden Längsseitenwand angelenkt sind, miteinander verbunden.

Gemäß einer bevorzugten Ausgestaltung sind die Längsseitenwandteile und/oder die Stirnseitenwandteile durch Verkleben miteinander verbunden. Die Verklebung kann insbesondere vollflächig und/oder punktuell und/oder entlang von Linien erfolgen.

Bevorzugt ist die erfindungsgemäße Faltschachtel quaderförmig.

Ferner betrifft die Erfindung eine Faltschachtel gefüllt mit Fischstäbchen, Gemüsestäbchen oder anderer stäbchenförmiger Tiefkühlkost oder anderer Tiefkühlkost.

Die Erfindung wird nachfolgend anhand der anliegenden Zeichnungen eines Ausführungsbeispieles näher erläutert. In den Zeichnungen zeigen:
- Fig. 1: einen Zuschnitt einer erfindungsgemäßen Faltschachtel flach ausgebreitet in einer Draufsicht auf die Außenseite;
- Fig. 2: eine Faltschachtel gebildet aus dem Zuschnitt von Fig. 1 in einer Perspektivansicht schräg von oben und auf eine Längsseitenwand und eine Stirnseitenwand;
- Fig. 3: dieselbe Faltschachtel mit teilweise herausgetrenntem Aufreißstreifen in derselben Perspektivansicht;
- Fig. 4: dieselbe Faltschachtel bei vollständig herausgetrenntem Aufreißstreifen in derselben Perspektivansicht;
- Fig. 5: dieselbe Faltschachtel geöffnet in einer anderen Perspektivansicht auf die Oberseite, die Stirnseitenwand und die Längsseitenwand.

Gemäß Fig. 1 weist ein Zuschnitt 1 der erfindungsgemäßen Faltschachtel vier längsseitig aneinander gelenkte Längsseitenwände 2, 3, 4, 5 auf. Die Längsseitenwand 2 umfasst ein inneres Längsseitenwandteil 2.1 und ein äußeres Längsseitenwandteil 2.2.

An die Querseiten der Längsseitenwände 2, 3, 4, 5 sind Stirnseitenwandteile 6.1 bis 6.4 und 7.1 bis 7.4 von Stirnseitenwänden 6 und 7 angelenkt. Die Stirnseitenwandteile 6.2 und 7.2 sowie 6.4 und 7.4 sind als Staublaschen ausgebildet und an die Querseiten der Längsseitenwandteile 3 und 5 angelenkt.

Die Stirnseitenwandteile 6.1 und 7.1 sind an die Querseiten des inneren Längsseitenwandteils 2.1 angelenkt.

Die Stirnseitenwandteile 6.3, 7.3 sind an die Querseiten der Längsseitenwand 4 angelenkt.

Die Längsseitenwände 2 bis 5 sind rechteckig, wobei die Längsseiten länger als die Querseiten sind. Ferner sind die Querseiten der Längsseitenwände 3, 5 schmaler als die Querseiten der Längsseitenwände 2, 4.

Der innere Längsseitenwandteil 2.1 weist etwa im Zentrum eine schlitzförmige Ausstanzung 8 auf. Ferner hat der innere Längsseitenwandteil 2.1 einen heraustrennbaren Bereich 9, der durch eine Schwächungslinie 10 begrenzt ist. Der heraustrennbare Bereich 9 ist trapezförmig, wobei die breite Basis des Trapezes in die freie Längsseite des inneren Längsseitenwandteils 2.1 fällt. Der heraustrennbare Bereich 9 endet in einem Abstand vor der Ausstanzung 8.

Die Stirnseitenwandteile 6.2, 7.2 und 6.4, 7.4 weisen jeweils angrenzend zur Anlenkung der sie tragenden Längsseitenwände 3, 5 an den inneren Längsseitenwandteil 2.1 und den äußeren Längsseitenwandteil 2.2 am Rand eine Anschrägung 11, 12, 13, 14 auf.

Der obere Längsseitenwandteil 2.2 weist einen Aufreißstreifen 15 auf, der sich parallel zur Anlenkung des oberen Längsseitenwandteils 2.2 an die benachbarte Längsseitenwand 5 erstreckt. Der Aufreißstreifen 15 wird durch zwei parallele Perforationslinien 16.1, 16.2 begrenzt. Die Perforationslinien 16.1, 16.2 werden vorzugsweise von der Außenseite des Kartons aus eingebracht, aus dem der Zuschnitt 1 gebildet ist. Sie erstrecken sich vorzugsweise nicht in die Beschichtung aus Polyolefin auf der Innenseite des Kartons hinein.

Beidseitig der Enden des Aufreißstreifens 15 weist der äußere Seitenwandteil 2.2 eine dreiecksförmige Ausstanzung 17.1, 17.2, 18.1, 18.2 auf, die das Greifen eines der Enden erleichtern soll. Entlang der Unterseite des Aufreißstreifens 15 erstreckt sich eine längliche Vertiefung 19. In der Vertiefung 19 ist ein Verstärkungsstreifen 20 aus einem Kunststofftape angeordnet und an der Beschichtung aus Polyolefin befestigt.

Zwischen dem Aufreißstreifen 15 und der Anlenkung des äußeren Längsseitenwandteils 2.2 an die benachbarte Längsseite 5 ist eine Faltlinie 21 vorhanden, die an eine Folge von Rilllinien und Schlitzlinien gebildet ist. Die Faltlinie 21 weist etwa in der Mitte eine Unterbrechung auf. Dort erstreckt sich zwischen den Endpunkten 21.1, 21.2 der Faltlinie 21 ein bogenförmiger Schlitz 20, der zur Anlenkung des äußeren Seitenwandteils 2.2 zur benachbarten Längsseitenwand 5 gerichtet ist. Der Schlitz 22 begrenzt einen Vorsprung 23.

Der Bereich des äußeren Längsseitenwandteils 2.2 , der auf der von der Anlenkung zur benachbarten Längsseitenwand 5 entfernten Seite des Aufreißstreifens 15 angeordnet ist, bildet einen Verbindungsbereich 24 zum Verbinden mit dem unteren Längsseitenwandteil 2.1.

Die Faltlinien zwischen den Längsseitenwänden 2 bis 5 und den Stirnwänden 6, 7 sind durch Rilllinien gebildet, die den heraustrennbaren Bereich 9 begrenzende Schwächungslinie 10 ist eine verbrückte Stanzlinie.

Die erfindungsgemäße Faltschachtel 25 wird aus dem Zuschnitt gebildet, indem der innere Längsseitenwandteil 2.1 um seine Anlenkung an die angrenzende Längsseitenwand 3 gegen deren Innenseite gefaltet wird. Ferner wird die Längsseitenwand 5 mit dem anhängenden äußeren Längsseitenwandteil 2.2 um ihre Anlenkung an die benachbarte Längsseitenwand 4 gegen die Längsseitenwand 4 gefaltet. Hierbei wird zugleich der äußere Längsseitenwandteil 2.2 gegen die Außenseite des inneren Längsseitenwandteils 2.1 gefaltet, sodass sich diese Längsseitenwandteile 2.1, 2.2 überdecken. Dabei werden die Längsseitenwandteile 2.1,2.2 in dem Verbindungsbereich 24 außerhalb des Aufreißstreifens 15 und in dem heraustrennbaren Bereich 9 miteinander verklebt.

In vorgeklebtem Zustand oder in dem Zustand von Fig. 1 kann der Zuschnitt 1 in Stapeln vom Faltschachtelhersteller zum Produzenten von Tiefkühlkosten geliefert werden.

Der Produzent von Tiefkühlkost faltet die Faltschachtel 25 auf und füllt Ware durch die stirnseitigen Öffnungen ein. Danach werden die stirnseitigen Öffnungen durch Schließen der Stirnseitenwandteile 6.1 bis 6.4, 7.1 bis 7.4 geschlossen. Zunächst werden hierfür die Staubklappen 6.2, 6.4, 7.2, 7.4 in die Stirnöffnungen gefaltet.

Danach werden die Stirnseitenwandteile 6.3, 7.3 in die Stirnöffnungen gefaltet und schließlich werden die Stirnseitenwandteile 6.1, 7.1 in die Stirnöffnungen gefaltet und mit den Stirnseitenwandteilen 6.3, 7.3 verklebt.

In diesem Zustand ist die Faltschachtel 25 in Fig. 2 gezeigt.

Gemäß Fig. 3 und 4 wird die Faltschachtel 25 durch Heraustrennen des Aufreißstreifens 15 geöffnet. Hierbei verbleibt der Verbindungsbereich 24 des äußeren Längsseitenwandteils 2.2 am inneren Längsseitenwandteil 2.1. Der übrige Teil des äußeren Längsseitenwandteils 2.2 ist bezüglich des inneren Längsseitenwandteils 2.1 hochklappbar. Hierbei wird der heraustrennbare Bereich 9 aus dem inneren Längsseitenwandteil 2.1 herausgetrennt und verbleibt am äußeren Längsseitenwandteil 2.2. Durch weiteres Aufschwenken des gelösten Teils des oberen Längsseitenwandteils 2.2 und der daran angelenkten Längsseitenwand 5 ist die Faltschachtel 25 gemäß Fig. 5 öffenbar.

Danach sind durch die Öffnung 26 zwischen der Längsseitenwand 4 und dem inneren Längsseitenwandteil 2.1 stäbchenförmige Tiefkühlprodukte herausnehmbar. Dies wird durch die weitere Öffnung 27 erleichtert, die durch Heraustrennen des heraustrennbaren Bereichs 9 freigelegt ist.

Zum Wiederverschließen der Faltschachtel 25 werden der gelöste Teil des äußeren Längsseitenwandteils 2.2 und die daran angelenkte Längsseitenwand 5 in die Lage gemäß Fig. 4 zurückgeklappt. Durch Hochklappen des benachbarten Randstreifens 28 ist der von der Schnittlinie 21 begrenzte Vorsprung 23 in die Ausstanzung 8 einschwenkbar. Hierdurch wird eine wirksame Verriegelung erreicht, die durch Hochschwenken des Randstreifens 28 leicht lösbar ist, um weiteres Tiefkühlprodukt zu entnehmen.

## Patentansprüche

1. Faltschachtel für stäbchenförmige Tiefkühlkost oder andere Tiefkühlkost aus einem Karton mit einer Schicht aus einem Polyolefin an der Innenseite umfassend
- vier längsseitig aneinander gelenkte Längsseitenwände (2, 3, 4, 5), wobei eine Längsseitenwand (2) aus einander zumindest teilweise überlappenden und in einem Verbindungsbereich (24) miteinander verbundenen inneren und äußeren Längsseitenwandteilen (2.1, 2.2) besteht,
- zwei Stirnseitenwände (6, 7), die aus einander zumindest teilweise überlappenden Stirnseitenwandteilen (6.1 bis 6.4, 7.1 bis 7.4) gebildet sind, welche an Querseiten von Längsseitenwänden (2 bis 5) angelenkt sind,
- wobei zwischen dem Verbindungsbereich (24) der Längsseitenwandteile (2.1, 2.2) und der Anlenkung des äußeren Längsseitenwandteiles (2.2) an die benachbarte Längsseitenwand (5) ein Aufreißstreifen (15) in Längsrichtung in dem äußeren Längsseitenwandteil (2.2) erstreckt ist und
- die aus einander zumindest teilweise überlappenden Längsseitenwandteilen (2.1, 2.2) gebildete Längsseitenwand (2) zwischen der Anlenkung des äußeren Längsseitenwandteiles (2.2) an die benachbarte Längsseitenwand (5) und dem Aufreißstreifen (15) Mittel zum Wiederverschließen (8, 23) dieser Längsseitenwand (2) nach dem Heraustrennen des Aufreißstreifens (15) aufweist, wobei
- die Mittel zum Wiederverschließen (8, 23) eine in Längsrichtung erstreckte Faltlinie (21) in dem oberen Längsseitenwandteil zwischen dem Aufreißstreifen (15) und der Anlenkung des äußeren
- Längsseitenwandteiles (2.2) an die benachbarte Längsseitenwand (5) umfassen, **dadurch gekennzeichnet, dass**
- diese Faltlinie (21) mindestens eine Unterbrechung aufweist und zwischen den Endpunkten (21.1, 21.2) der Faltlinie (21) neben der Unterbrechung eine Schnittlinie (22) erstreckt ist, die einen bezüglich der Faltlinie zur Anlenkung des äußeren Längsseitenwandteiles (2.2) an die benachbarte Längsseitenwand (5) hin vorstehenden Vorsprung (23) begrenzt und
- die Mittel zum Wiederverschließen eine Ausstanzung (8) im inneren Längsseitenwandteil (2.1) umfassen, die sich zwischen den Endpunkten (21.1, 21.2) der Faltlinie (21) im äußeren Längsseitenwandteil (2.2) erstreckt.

2. Faltschachtel nach Anspruch 1, bei der der Verbindungsbereich (24) durch den von der Anlenkung des äußeren Längsseitenwandteiles (2.2) entfernten Rand des äußeren Längsseitenwandteiles (2.2) und den Aufreißstreifen (15) begrenzt ist.

3. Faltschachtel nach Anspruch 1 oder 2, bei der die beiden Längsseitenwandteile (2.1, 2.2) gleich lang sind und/oder gleich breit sind.

4. Faltschachtel nach einem der Ansprüche 1 bis 3, bei der der Vorsprung (23) bogenförmig ist und/oder bei der die Ausstanzung (8) spaltförmig ist.

5. Faltschachtel nach einem der Ansprüche 1 bis 4, bei der entlang der Innenseite des Aufreißstreifens (15) ein Verstärkungsstreifen (20) auf den äußeren Längsseitenwandteil (2.2) aufgebracht ist.

6. Faltschachtel nach Anspruch 5, bei der der Verstärkungsstreifen (20) in einer Vertiefung (19) an der Innenseite des Aufreißstreifens (15) angeordnet ist.

7. Faltschachtel nach einem der Ansprüche 1 bis 6, bei der der äußere Längsseitenwandteil (2.2) mit dem inneren Längsseitenwandteil (2.1) zwischen den Mitteln zum Wiederverschließen (8, 23) in einem aus dem inneren Längsseitenwandteil (2.1) heraustrennbaren Bereich (9) miteinander verbunden sind.

8. Faltschachtel nach Anspruch 7, bei der der heraustrennbare Bereich (9) durch eine Schwächungslinie (10) im inneren Längsseitenwandteil (2.1) abgegrenzt ist.

9. Faltschachtel nach Anspruch 7 oder 8, bei der der heraustrennbare Bereich (9) von dem Rand des inneren Längsseitenwandteiles (2.1) ausgeht, der von der Anlenkung des inneren Längsseitenwandteiles (2.1) an die benachbarte Längsseitenwand (3) entfernt ist.

10. Faltschachtel nach einem der Ansprüche 7 bis 9, bei der der heraustrennbare Bereich (9) annähernd trapezförmig ist.

11. Faltschachtel nach einem der Ansprüche 1 bis 10, bei der die Längsseitenwand (5), an der der äußere Längsseitenwandteil (2.2) angelenkt ist, an ihre Querseiten angelenkte Stirnseitenwandteile in Form von Staublaschen (6.4, 7.4) aufweist und/oder die der vorbezeichneten Längsseitenwand (5) gegenüber liegende Längsseitenwand (3) an die Querseiten angelenkte Stirnseitenwandteile in Form weiterer Staublaschen (6.2, 7.2) aufweist.

12. Faltschachtel nach Anspruch 11, bei der die Staublaschen (6.4, 7.4) angrenzend an den Rand der Längsseitenwand (5), an den der äußere Längsseitenwandteil (2.2) angelenkt ist, eine Anschrägung (13, 14) aufweisen.

13. Faltschachtel nach einem der Ansprüche 1 bis 12, bei der an die Querseiten des inneren Längsseitenwandteils (2.1) Stirnseitenwandteile (6.1, 7.1) angelenkt sind, die den Abstandsbereich zur gegenüberliegenden Längsseitenwand (4) vollständig überbrücken und/oder an die Querseiten der gegenüberliegenden Längsseitenwand (4) Stirnseitenwandteile (6.3, 7.3) angelenkt sind, die den Abstandsbereich zum inneren Längsseitenwandteil (2.1) teilweise oder vollständig überbrücken.

14. Faltschachtel nach einem der Ansprüche 1 bis 13, bei der die Stirnseitenwandteile (6.1, 7.1, 6.3, 7.3), die an die Querseiten des inneren Längsseitenwandteils (2.1) und der dieser gegenüberliegenden Längsseitenwand (4) angelenkt sind, miteinander verbunden sind.

15. Faltschachtel nach einem der Ansprüche 1 bis 14, bei der die Längsseitenwandteile (2.1, 2.2) und/oder die Stirnseitenwandteile (6.1 bis 6.4, 7.1 bis 7.4) durch Verkleben miteinander verbunden sind.

16. Faltschachtel nach einem der Ansprüche 1 bis 15, die quaderförmig ist.

17. Faltschachtel nach einem der Ansprüche 1 bis 16, gefüllt mit Fischstäbchen, Gemüsestäbchen oder anderer stäbchenförmiger Tiefkühlkost oder anderer Tiefkühlkost.

## Claims

1. A folding box, for rod-like deep-frozen food or other deep-frozen food, made of a cardboard having a coating consisting of a polyolefin on the inner face, comprising
- four longitudinal side walls (2, 3, 4, 5) which are articulated to one another on the longitudinal sides, wherein one longitudinal side wall (2) consists of inner and outer longitudinal side wall parts (2.1, 2.2) which at least partially overlap one another and which are connected together in a connecting region (24),
- two front side walls (6, 7) which are formed from front side wall parts (6.1 to 6.4, 7.1 to 7.4) which at least partially overlap one another and which are articulated to transverse sides of longitudinal side walls (2 to 5),
- wherein a tear strip (15) extends in the longitudinal direction in the outer longitudinal side wall part (2.2), between the connecting region (24) of the longitudinal side wall parts (2.1, 2.2) and the point of articulation of the outer longitudinal side wall part (2.2) to the adjacent longitudinal side wall (5), and
- the longitudinal side wall (2), formed from longitudinal side wall parts (2.1, 2.2) which at least partially overlap one another, comprises means for reclosing (8, 23) said longitudinal side wall (2) after detaching the tear strip (15), between the point of articulation of the outer longitudinal side wall part (2.2) to the adjacent longitudinal side wall (5) and the tear strip (15), wherein
- the means for reclosing (8, 23) comprise a fold line (21) extending in the longitudinal direction in the upper longitudinal side wall part between the tear strip (15) and the point of articulation of the outer longitudinal side wall part (2.2) to the adjacent longitudinal side wall (5), **characterized in that**
- this fold line (21) comprises at least one interrupted portion and a cutting line (22) extends between the end points (21.1, 21.2) of the fold line (21) adjacent to the interrupted portion which defines a projection (23) protruding relative to the fold line for articulating the outer longitudinal side wall part (2.2) to the adjacent longitudinal side wall (5) and
- the means for reclosing comprise a stamped-out portion (8) in the inner longitudinal side wall part (2.1) which extends between the end points (21.1, 21.2) of the fold line (21) in the outer longitudinal side wall part (2.2).

2. The folding box according to Claim 1, in which the connecting region (24) is defined by the edge of the outer longitudinal side wall part (2.2) remote from the point of articulation of the outer longitudinal side wall part (2.2) and the tear strip (15).

3. The folding box according to Claim 1 or 2, in which the two longitudinal side wall parts (2.1, 2.2) are of the same length and/or of the same width.

4. The folding box according to one of Claims 1 to 3, in which the projection (23) is arcuate and/or in which the stamped-out portion (8) is slot-shaped.

5. The folding box according to one of Claims 1 to 4, in which a reinforcement strip (20) is applied to the outer longitudinal side wall part (2.2) along the inner face of the tear strip (15).

6. The folding box according to Claim 5, in which the reinforcing strip (20) is arranged in a recess (19) on the inner face of the tear strip (15).

7. The folding box according to one of Claims 1 to 6, in which the outer longitudinal side wall part (2.2) and the inner longitudinal side wall part (2.1) are connected together between the means for reclosing (8, 23) in a region (9) which is detachable from the inner longitudinal side wall part (2.1).

8. The folding box according to Claim 7, in which the detachable region (9) is delimited by a weakened line (10) in the inner longitudinal side wall part (2.1).

9. The folding box according to Claim 7 or 8, in which the detachable region (9) extends from the edge of the inner longitudinal side wall part (2.1) which is remote from the point of articulation of the inner longitudinal side wall part (2.1) to the adjacent longitudinal side wall (3).

10. The folding box according to one of Claims 7 to 9, in which the detachable region (9) is approximately trapezoidal.

11. The folding box according to one of Claims 1 to 10, in which the longitudinal side wall (5), to which the outer longitudinal side wall part (2.2) is articulated, comprises front side wall parts in the form of dust flaps (6.4, 7.4) articulated to the transverse sides thereof, and/or the longitudinal side wall (3) opposing the aforementioned longitudinal side wall (5) has front side wall parts in the form of further dust flaps (6.2, 7.2) articulated to the transverse sides.

12. The folding box according to Claim 11, in which the dust flaps (6.4, 7.4) adjacent to the edge of the longitudinal side wall (5), to which the outer longitudinal side wall part (2.2) is articulated, have a chamfer (13, 14).

13. The folding box according to one of Claims 1 to 12, in which front side wall parts (6.1, 7.1) are articulated to the transverse sides of the inner longitudinal side wall part (2.1), said front side wall parts entirely bridging the spacing relative to the opposing longitudinal side wall (4), and/or front side wall parts (6.3, 7.3) are articulated to the transverse sides of the opposing longitudinal side wall (4), said front side wall parts partially or entirely bridging the spacing relative to the inner longitudinal side wall part (2.1).

14. The folding box according to one of Claims 1 to 13, in which the front side wall parts (6.1, 7.1, 6.3, 7.3), which are articulated to the transverse sides of the inner longitudinal side wall part (2.1) and of the longitudinal side wall (4) opposing said inner longitudinal side wall, are connected together.

15. The folding box according to one of Claims 1 to 14, in which the longitudinal side wall parts (2.1, 2.2) and/or the front side wall parts (6.1 to 6.4, 7.1 to 7.4) are connected together by adhesive bonding.

16. The folding box according to one of Claims 1 to 15, which is cuboidal.

17. The folding box according to one of Claims 1 to 16, filled with fish fingers, vegetable fingers or other rod-like deep-frozen food or other deep-frozen food.

## Revendications

1. Boîte pliante pour surgelés en bâtonnets ou autres surgelés, en carton avec une couche de polyoléfine sur le côté intérieur, comprenant
- quatre parois de côté longitudinal (2, 3, 4, 5) juxtaposées entre elles longitudinalement, une paroi de côté longitudinal (2) se composant de parties de parois de côté longitudinal (2.1, 2.2) intérieures et extérieures se chevauchant mutuellement au moins partiellement et raccordées entre elles dans une zone de raccordement (24),
- deux parois de côté frontal (6, 7) qui sont formées de parties de parois de côté frontal (6.1 à 6.4, 7.1 à 7.4) qui se chevauchent mutuellement au moins partiellement, qui sont articulées sur des cotés transversaux de parois de côté longitudinal (2 à 5),
- une bande à déchirer (15) s'étendant dans la direction longitudinale dans la partie de parois de côté longitudinal (2.2) extérieure entre la zone de raccordement (24) des parties de parois de côté longitudinal (2.1, 2.2) et l'articulation de la partie de parois de côté longitudinal (2.2) extérieure sur la paroi de côté longitudinal voisine, et
- la paroi de côté longitudinal (2) formée de parties de parois de côté longitudinal (2.1, 2.2) se chevauchant mutuellement au moins partiellement présentant, entre l'articulation de la partie de parois de côté longitudinal (2.2) extérieure à la paroi de côté longitudinal (5) voisine et la bande à déchirer (15), des moyens de refermeture (8, 23) de cette paroi de côté longitudinal (2) après la séparation de la bande à déchirer (15),
- les moyens de refermeture (8, 23) comprenant une ligne de pliage (21) s'étendant dans la direction longitudinale dans la partie de parois de côté longitudinal supérieure entre la bande à déchirer (15) et l'articulation de la partie de parois de côté longitudinal (2.2) extérieure sur la paroi de côté longitudinal (5) voisine, **caractérisée en ce que**
- cette ligne de pliage (21) présente au moins une interruption et **en ce que**, entre les points extrêmes (21.1, 21.2) de la ligne de pliage (21) près de l'interruption, il s'étend une ligne de coupe (22) qui limite une saillie (23) qui dépasse par rapport à la ligne de pliage en direction de l'articulation de la partie de parois de côté longitudinal (2.2) extérieure sur la paroi de côté longitudinal (5) voisine, et
- les moyens de refermeture (8, 23) comprennent une découpe (8) dans la partie de paroi de côté longitudinal (2.1) intérieure qui s'étend entre les points extrêmes (21.1, 21.2) de la ligne de pliage (21) dans la partie de parois de côté longitudinal (2.2) extérieure.

2. Boîte pliante selon la revendication 1, dans laquelle la zone de raccordement (24) est limitée par le bord de la partie de parois de côté longitudinal (2.2) extérieure éloigné de l'articulation de la partie de parois de côté longitudinal (2.2) extérieure et par la bande à déchirer (15).

3. Boîte pliante selon la revendication 1 ou 2, dans laquelle les deux parties de parois de côté longitudinal (2.1, 2.2) sont de longueur égale et/ou sont de largeur égale.

4. Boîte pliante selon l'une des revendications 1 à 3, dans laquelle la saillie (23) est en forme d'arc et/ou dans laquelle la découpe (8) est en forme de fente.

5. Boîte pliante selon l'une des revendications 1 à 4, dans laquelle, le long du côté intérieur de la bande à déchirer (15), une bande de renfort (20) est mise en place sur la partie de parois de côté longitudinal (2.2) extérieure.

6. Boîte pliante selon la revendication 5, dans laquelle la bande de renfort (20) est disposée dans un creux (19) sur le côté intérieur de la bande à déchirer (15).

7. Boîte pliante selon l'une des revendications 1 à 6, dans laquelle la partie de parois de côté longitudinal (2.2) extérieure est raccordée à la partie de paroi de côté longitudinal (2.1) intérieure entre les moyens de refermeture (8, 23) dans une zone (9) pouvant être séparée de la partie de paroi de côté longitudinal (2.1) intérieure.

8. Boîte pliante selon la revendication 7, dans laquelle la zone (9) séparable est délimitée par une ligne de faiblesse (10) dans la partie de paroi de côté longitudinal (2.1) intérieure.

9. Boîte pliante selon la revendication 7 ou 8, dans laquelle la zone (9) séparable part du bord de la partie de paroi de côté longitudinal (2.1) intérieure qui est éloigné de l'articulation de la partie de paroi de côté longitudinal (2.1) intérieure sur la paroi de côté longitudinal (3) voisine.

10. Boîte pliante selon l'une des revendications 7 à 9, dans laquelle la zone (9) séparable est de forme approximativement trapézoïdale.

11. Boîte pliante selon l'une des revendications 1 à 10, dans laquelle la paroi de côté longitudinal (5) sur laquelle est articulée la partie de parois de côté longitudinal (2.2) extérieure présente des parties de paroi de côté frontal articulées sur ses côtés transversaux sous forme de languettes anti-poussières (6.4, 7.4), et/ou la paroi de côté longitudinal (3) située en face de la paroi de côté longitudinal (5) mentionnée précédemment présente des parties de paroi de côté frontal articulées sur les côtés transversaux sous forme d'autres languettes anti-poussières (6.2, 7.2).

12. Boîte pliante selon la revendication 11, dans laquelle les languettes anti-poussières (6.4, 7.4) présentent un chanfrein (13, 14) de façon adjacente au bord de la paroi de côté longitudinal (5) sur lequel est articulée la partie de parois de côté longitudinal (2.2) extérieure.

13. Boîte pliante selon l'une des revendications 1 à 12, dans laquelle des parties de paroi de côté frontal (6.1, 7.1) sont articulées sur les côtés transversaux de la partie de paroi de côté longitudinal (2.1) intérieure et chevauchent complètement la zone d'espacement par rapport à la paroi de côté longitudinal (4) opposée, et/ou des parties de paroi de côté frontal (6.3, 7.3) sont articulées sur les côtés transversaux de la paroi de côté longitudinal (4) opposée et chevauchent partiellement ou totalement la zone d'espacement par rapport à la partie de paroi de côté longitudinal (2.1) intérieure.

14. Boîte pliante selon l'une des revendications 1 à 13, dans laquelle les parties de paroi de côté frontal (6.1, 7.1, 6.3, 7.3) qui sont articulées sur les côtés transversaux de la partie de paroi de côté longitudinal (2.1) intérieure et de la paroi de côté longitudinal (4) opposée à celle-ci sont raccordées entre elles.

15. Boîte pliante selon l'une des revendications 1 à 14, dans laquelle les parties de parois de côté longitudinal (2.1, 2.2) et/ou les parties de parois de côté frontal (6.1 à 6.4, 7.1 à 7.4) sont raccordées entre elles par collage.

16. Boîte pliante selon l'une des revendications 1 à 15, qui est de forme parallélépipédique.

17. Boîte pliante selon l'une des revendications 1 à 16, remplie de bâtonnets de poissons, de bâtonnets de légumes ou d'autres surgelés en forme de bâtonnets ou d'autres surgelés.
